# FASCICULE DE BREVET EUROPEEN

(11) **EP 2 694 389 B1**
(45) Date de publication et mention de la délivrance du brevet: **17.12.2014**
(21) Numéro de dépôt: 12714296.6
(22) Date de dépôt: 05.04.2012
(51) Int. Cl.: B65D 47/24

(54) **BOUCHON A OBTURATEUR COULISSANT PRESENTANT PLUSIEURS TROUS DE DISTRIBUTION**
STOPPER MIT EINEM SCHIEBEPFROPFEN UND MEHREREN VERTEILUNGSLÖCHERN
STOPPER HAVING A SLIDING PLUG AND COMPRISING MULTIPLE DISTRIBUTION HOLES

(30) Priorité: 05.04.2011 FR 1101020
(43) Date de publication de la demande: 12.02.2014
(73) Titulaire: Bericap, 21600 Longvic (FR)
(72) Inventeur: BET, Robert, F-21370 Velars Sur Ouche (FR)
(74) Mandataire: Bugnion Genève
(86) Numéro de dépôt international: PCT/EP2012/056245
(87) Numéro de publication internationale: WO 2012/136746

(56) Documents cités:
- DE-A1-102004 055 338
- FR-A1- 2 937 623
- GB-A- 1 168 642

## Description

### DOMAINE TECHNIQUE DE L'INVENTION

L'invention se rapporte à un bouchon en deux pièces au moins, comportant un obturateur coulissant en translation par rapport à une embase entre une position d'obturation et une position ouverte dans laquelle l'obturateur reste solidaire de l'embase et forme un verseur à plusieurs orifices.

### ÉTAT DE LA TECHNIQUE ANTÉRIEURE

Les bouchons à fermeture par mouvement de coulissement sans séparation d'un obturateur par rapport à une embase tubulaire ont trouvé depuis longtemps la faveur des consommateurs, notamment pour satisfaire des besoins itinérants lorsqu'aucun verre n'est à disposition pour boire, l'obturateur étant conformé pour permettre une prise en bouche avec une ergonomie éprouvée garantissant une grande simplicité d'utilisation. Parmi ces bouchons, certains présentent une pluralité de trous de distribution au niveau de l'obturateur pris en bouche, pour permettre un écoulement en plusieurs jets, à la manière d'une douchette. Cette disposition particulière permet un mélange de liquide et d'air plus important que pour un écoulement par un trou unique, et assure ainsi pour certaines boissons un confort accru de consommation, qui se traduit par une sensation de fraicheur et une exaltation des saveurs.

Les bouchons de ce type présentent toutefois un risque accru d'éclaboussure à la fermeture. En effet, pour obturer le dispositif de bouchage, le consommateur appuie sur l'obturateur, qui coulisse jusqu'à atteindre sa position d'obturation. Sur sa trajectoire, l'obturateur passe par une position intermédiaire transitoire d'accostage de l'embase, position à partir de laquelle un contact glissant étanche s'établit entre l'obturateur et l'embase jusqu'à la position finale d'obturation. Si au moment d'atteindre cette position d'accostage, du liquide se trouve encore dans la partie de l'obturateur située au-dessus de ce contact étanche, ce liquide piégé entre l'obturateur et le verseur se trouve dans la suite de la course d'obturation repoussé vers les trous de distribution par le mouvement relatif des pièces, le verseur tubulaire de l'embase agissant en quelque sorte comme un piston coulissant à l'intérieur de l'obturateur. Les trous de distribution forment à ce moment autant de buses d'accélération du liquide qui est éjecté vers l'extérieur. Ce risque, très pénalisant pour le consommateur qui peut se tacher avec le liquide éjecté, a été identifié dans le document WO201046566 qui propose de donner aux trous de distribution une forme évasée vers l'extérieur. Cette solution s'avère efficace lorsque l'épaisseur de la paroi de l'obturateur traversée par les trous, qui définit la longueur de ces trous, est suffisante. Un besoin subsiste toutefois dans certaines configurations, notamment lorsque la boisson contenue dans le récipient à une tension de surface élevée et tend à ne pas refluer rapidement vers le récipient dans la phase précédant immédiatement la fermeture. Par ailleurs, il a été proposé dans le document FR 2 937 623 de contrôler l'effort de fin course d'ouverture d'un bouchon du type précédent, en jouant sur les profils de surfaces de guidage, le tout pour freiner l'obturateur en fin de course d'ouverture.

Dans le document US 3,439,842 est par ailleurs décrit un bouchon en deux pièces du type précédent, constitué d'une embase comportant une paroi plane de laquelle fait saillie un verseur tubulaire formant un orifice de passage pour le liquide, et d'un obturateur enveloppant le verseur tubulaire. Cet obturateur comporte une coque tubulaire extérieure et un fond duquel fait saillie, en direction de l'embase, une jupe d'étanchéité venant s'insérer, dans une position d'obturation, dans le verseur tubulaire. Le fond de l'obturateur présente en outre une multiplicité de trous de distribution de faible section. Le verseur tubulaire de l'embase est pourvu quant à lui de picots entourant l'orifice de passage et destiner à venir, en position d'obturation, se placer dans les trous de distribution. La fermeture de l'obturateur peut être entravée par la présence des picots, si ces derniers ne sont pas situés correctement en face des trous de distribution. Le consommateur risque d'appuyer fortement sur l'obturateur pour obtenir sa fermeture tout en tournant l'obturateur pour chercher l'alignement des picots et des trous de distribution. A l'instant où cet alignement est obtenu, la fermeture s'opère d'autant plus rapidement que le consommateur appuie fortement sur l'obturateur. En fin de fermeture, la partie inférieure de la coque tubulaire extérieure de l'obturateur vient brutalement en butée sur toute sa circonférence contre une paroi plane de l'embase. Un consommateur non prévenu, notamment un enfant, risque alors de se pincer les doigts (voire les lèvres) entre l'obturateur et l'embase. De plus, cette cinématique de fermeture est propice à des éjections de liquide par les trous de distribution. Ce risque d'éjection est encore accru par la forme des trous de distribution qui présentent une section qui se rétrécie dans le sens de l'écoulement, favorisant une accélération du liquide par effet Venturi. Les difficultés de fermetures évoquées ci-dessus ont leur corollaire durant l'assemblage, et conduisent à un taux de défaut et de rébus important si aucune précaution n'est prise pour présenter les pièces suivant un angle prédéterminé avant leur engagement. Outre les défauts d'assemblage constatés du fait de l'absence d'alignement entre obturateur et embase, on s'expose à ce que la surface de contact entre obturateur et embase, qui devient visible à l'ouverture, soit marquée par le contact. La conception du bouchon n'est pas non plus totalement satisfaisante du point de vue des chaines de cotes, les surfaces de l'obturateur et de l'embase qui viennent en butée pour définir la position d'obturation étant relativement éloignées de celles définissant l'étanchéité.

Dans le document DE 10 2004 055 338 est décrit un bouchon selon le preambule de la revendication 1, comportant un verseur tubulaire à fixer au col d'un récipient, le verseur étant pourvu d'un puits central avec lequel coopère un obturateur mobile en translation par rapport au verseur pour obturer ou libérer le passage formé par le puits central. L'obturateur est pourvu de trous d'écoulement répartis à sa périphérie pour, permettre, en position ouverte le passage du liquide depuis l'intérieur du récipient par le puits et les trous d'écoulement vers l'extérieur. Le verseur est pourvu sur sa périphérie de pattes faisant saillie radialement et axialement. Ces pattes constituent des butées de fin de course de l'obturateur en position fermée, un volume de rétention annulaire étant dans cette position préservé entre l'obturateur et le verseur. Ce volume est destiné à empêcher une éjection du liquide à la fermeture. Toutefois, on constate que le liquide piégé dans le volume de rétention, s'il ne s'échappe pas violemment lors de la fermeture, risque malgré tout de s'échapper tôt ou tard après la fermeture par les trous d'écoulement prévus sur l'obturateur.

### EXPOSÉ DE L'INVENTION

L'invention vise à remédier à tout ou partie des inconvénients de l'état de la technique identifiés ci-dessus.

Pour ce faire est proposé selon un premier aspect de l'invention un dispositif de bouchage à solidariser à un col de récipient destiné à un liquide, le dispositif de bouchage comportant :
- un verseur tubulaire définissant un axe de référence du dispositif et délimitant un orifice de passage ; et
- un obturateur mobile en translation par rapport au verseur tubulaire parallèlement à l'axe de référence entre une position d'obturation et une position de distribution, l'obturateur présentant
   - une coque tubulaire extérieure enveloppant le verseur tubulaire et coulissant sur le verseur tubulaire ; et
   - un fond s'étendant perpendiculairement à l'axe de référence, le fond étant pourvu d'une jupe d'étanchéité, et de plusieurs trous de distribution, la jupe d'étanchéité coopérant avec le verseur tubulaire en position d'obturation pour obturer l'orifice de passage, et libérant l'orifice de passage pour former plusieurs voies de passage depuis le récipient vers l'extérieur par l'orifice de passage et les trous de distribution lorsque l'obturateur passe de la position d'obturation à la position de distribution, le fond de l'obturateur venant en appui axial contre le verseur tubulaire en position d'obturation en préservant un volume annulaire de rétention entre le fond de l'obturateur et le verseur tubulaire, le volume annulaire communiquant avec l'extérieur par les trous de distribution, le fond présentant des nervures radiales disposées en alternance entre les trous de distribution et formant autant des facettes de rétention par adhérence du liquide emprisonné dans le volume de rétention, le fond présentant dans l'espace qui n'est pas occupé par les nervures et en dehors des trous de distribution, une surface plane tournée vers le verseur et perpendiculaire aux nervures.

La butée de fin de course d'obturation étant réalisée dans un espace non accessible au consommateur, tout risque de pincement au niveau de la butée est écarté. Cet espace confiné n'étant pas non plus visible à l'ouverture, on ne dévoile pas en position de distribution de région marquée par le contact entre pièces. Le faible volume de liquide qui se trouverait, durant la phase d'obturation, empêché de refluer dans le récipient fermé par le dispositif de bouchage, peut rester dans le volume annulaire de rétention sans risque particulier d'éjection brutale. Les trous de distribution constituent certes des voies par lesquelles le liquide peut s'écouler, mais cet écoulement, s'il a lieu malgré la tension de surface et l'adhérence induite, se fera sans vitesse.

Les nervures radiales augmentent les surfaces sur lesquelles le liquide peut se fixer dans le volume annulaire de rétention, ce qui est particulièrement adaptée à une boisson sucrée ou contenant des tensioactifs augmentant l'adhésion aux surfaces.

Selon un mode de réalisation, le verseur tubulaire comporte une paroi tubulaire extérieure de guidage sur laquelle coulisse l'obturateur entre les positions d'obturation et de distribution, une paroi tubulaire intérieure de passage délimitant l'orifice de passage et dans laquelle pénètre la jupe d'étanchéité pour obturer l'orifice de passage par contact annulaire avec la paroi intérieure de passage, et une paroi annulaire de raccordement s'étendant radialement de la paroi tubulaire extérieure de guidage à la paroi tubulaire intérieure de passage, les nervures constituant une butée venant en appui axial contre la paroi annulaire de raccordement.

De préférence, les nervures ont une dimension axiale faible à proximité de l'axe de référence et augmentant lorsqu'on s'éloigne radialement de l'axe de référence.

Pour un guidage satisfaisant de l'obturateur par rapport au verseur sur toute la course entre les position de distribution et d'obturation, on peut prévoir que la coque tubulaire extérieure de l'obturateur présente au moins un jonc annulaire de guidage faisant saillie radialement vers le verseur tubulaire et en contact glissant avec une surface cylindrique de guidage du verseur tubulaire entre les positions d'obturation et de distribution.

On peut également prévoir que le verseur tubulaire présente au moins un jonc annulaire de guidage faisant saillie radialement vers la coque tubulaire extérieure de l'obturateur et en contact glissant avec une surface cylindrique de guidage de la coque tubulaire extérieure de l'obturateur entre les positions d'obturation et de distribution.

Suivant un mode de réalisation préféré, le verseur tubulaire présente deux joncs annulaires de guidage situés axialement de part et d'autre du jonc annulaire de guidage de la coque tubulaire extérieure de l'obturateur.

Pour éviter des chocs en fin de course d'obturation et diminuer encore les risques d'éclaboussure, on peut prévoir que le dispositif ne comporte pas de moyen d'encliquetage en position d'obturation.

Pour minimiser l'accélération de l'obturateur en début de course d'obturation, et limiter ainsi encore davantage les risques d'éclaboussure, on peut prévoir que le dispositif ne comporte pas de moyen d'encliquetage en position de distribution.

Suivant un mode de réalisation, les trous de distribution présentent chacun une plus petite section, la somme des plus petites sections des trous de distribution étant sensiblement égale, à 20% près, à une plus petite section de passage définie entre la jupe d'étanchéité de l'obturateur et le verseur tubulaire en position de distribution. On trouve ainsi un compromis entre un débit maximum pour la consommation et la recherche d'un faible volume de liquide prisonnier durant la phase d'obturation. Pour limiter encore davantage le volume de liquide prisonnier, on fera en sorte que la somme des plus petites sections des trous de distribution soit inférieure à la plus petite section de passage définie entre la jupe d'étanchéité de l'obturateur et le verseur tubulaire en position de distribution.

Préférentiellement, l'obturateur est libre de tourner par rapport à au verseur autour de l'axe de référence aussi bien en position d'obturation qu'en position de distribution et dans toute position intermédiaire. Il n'y a donc pas d'indexation angulaire de l'obturateur par rapport au verseur, ce qui simplifie considérablement l'assemblage.

Préférentiellement, le verseur tubulaire fait partie intégrante d'une embase présentant des reliefs de fixation au col de récipient.

Préférentiellement, la coque tubulaire extérieure comporte une butée de fin de course de distribution coopérant avec le verseur tubulaire pour empêcher l'obturateur de se séparer du verseur tubulaire. Tout risque d'absorption de l'obturateur par le consommateur est ainsi évité.

Suivant un mode de réalisation préféré, l'obturateur comporte plusieurs trous de distribution répartis à la périphérie de la jupe.

Selon un autre aspect de l'invention, celle-ci a trait à un dispositif de bouchage à solidariser à un col de récipient destiné à contenir un liquide, le dispositif de bouchage comportant :
- un verseur tubulaire définissant un axe de référence du dispositif, le verseur comportant une paroi tubulaire extérieure de guidage, une paroi tubulaire intérieure de passage délimitant un orifice de passage, et une paroi annulaire de raccordement entre la paroi tubulaire extérieure de guidage et la paroi tubulaire intérieure de passage ; et
- un obturateur coulissant en translation sur la paroi tubulaire extérieure de guidage parallèlement à l'axe de référence entre une position d'obturation et une position de distribution, l'obturateur présentant
- une coque tubulaire extérieure enveloppant le verseur tubulaire et coulissant sur le verseur tubulaire ; et
- un fond s'étendant perpendiculairement à l'axe de référence, le fond étant pourvu d'une jupe d'étanchéité et de plusieurs trous de distribution répartis à la périphérie de la jupe, la jupe d'étanchéité pénétrant dans paroi tubulaire intérieure de passage en position d'obturation pour obturer l'orifice de passage par contact annulaire avec la paroi intérieure de passage, et libérant l'orifice de passage pour former plusieurs voies de passage depuis le récipient vers l'extérieur par l'orifice de passage et les trous de distribution lorsque l'obturateur passe de la position d'obturation à la position de distribution, le fond de l'obturateur présentant des nervures radiales disposées en alternance entre les trous de distribution en constituant une butée axiale venant en appui axial contre la paroi de raccordement du verseur tubulaire en position d'obturation en préservant un volume annulaire de rétention entre le fond de l'obturateur et le verseur tubulaire, le volume de rétention communiquant avec l'extérieur par le ou les trous de distribution, les nervures formant des parois de rétention par adhésion du liquide emprisonné dans le volume de rétention.

### BRÈVE DESCRIPTION DES FIGURES

D'autres caractéristiques et avantages de l'invention ressortiront à la lecture de la description qui suit, en référence aux figures annexées, qui illustrent :
- la figure 1, une vue en coupe d'un dispositif de bouchage suivant un mode de réalisation de l'invention, dans une position de distribution ;
- la figure 2, une vue en coupe du dispositif de bouchage de la revendication 1, dans une position intermédiaire d'accostage;
- la figure 3, une vue en coupe du dispositif de bouchage de la revendication 1, dans une position d'obturation ;
- la figure 4, une vue de côté d'une embase du dispositif de bouchage de la figure 1 ;
- la figure 5, une vue de dessous d'un obturateur du dispositif de bouchage de la figure 1 ;
- la figure 6, une vue en perspective permettant de visualiser l'intérieur de l'obturateur de la figure 5.

Pour plus de clarté, les éléments identiques ou similaires sont repérés par des signes de référence identiques sur l'ensemble des figures.

### DESCRIPTION DETAILLEE D'UN MODE DE RÉALISATION

Le dispositif de bouchage représenté sur les figures est composé de deux pièces, à savoir une embase 10 à fixer sur le col d'un récipient (non représenté) et un obturateur 12. De manière optionnelle, il peut être prévu un capuchon de protection contre la poussière qui vient recouvrir au moins l'obturateur 12. Ce capuchon optionnel n'a pas été représenté ici, car il n'est pas utile à la compréhension de l'invention.

L'embase **10,** représenté en vue de côté sur la figure **4** et en coupe sur les figures **1** à **3****,** est composée d'une paroi cylindrique de fixation **14** présentant un filetage intérieur de fixation **16** au col de récipient, d'un verseur tubulaire **18** et d'une paroi de raccordement **20** entre le verseur tubulaire et la paroi cylindrique de fixation, cette paroi de raccordement étant ici étagée et présentant notamment une partie annulaire plane **22** permettant une réduction de diamètre entre la paroi cylindrique de fixation **14** et le verseur tubulaire **18.** Le verseur tubulaire **18** se projette en saillie depuis cette partie plane annulaire **22** vers l'obturateur **12** et définit un axe géométrique de référence **100** du dispositif de bouchage. Le verseur tubulaire **12** forme un orifice de passage **24** pour un liquide, en pratique une boisson, depuis l'intérieur du récipient vers l'extérieur. Le verseur tubulaire **18** comporte une paroi tubulaire extérieure de guidage **26,** une paroi tubulaire intérieure de passage **28** délimitant l'orifice de passage **24,** et une paroi annulaire de raccordement **30** constituant un rebord de l'orifice de passage **24** et s'étendant radialement de la paroi tubulaire extérieure de guidage **26** à la paroi tubulaire intérieure de passage **28.** La paroi extérieure de guidage **26** présente une section de guidage **32,** ici cylindrique mais pouvant le cas échéant être légèrement tronconique ou profilée, s'étendant entre un jonc inférieur **34** proche de la partie annulaire plane **22** et un jonc supérieur **36** plus éloigné de la partie annulaire plane **22.** L'embase peut également comporter une bague d'inviolabilité sécable **38** reliée à la paroi cylindrique de fixation **14** par des pontets sécables **40.**

L'obturateur **12,** représenté en détail sur les figures **5** et **6****,** recouvre le verseur tubulaire **18** et présente une coque tubulaire extérieure **42** enveloppant le verseur tubulaire **18** et un fond **44** s'étendant perpendiculairement à l'axe de référence. Comme représenté en particulier sur la figure **6****,** la face intérieure de la coque tubulaire extérieure **42** est pourvue d'un bourrelet annulaire de guidage **46** faisant saillie vers le verseur tubulaire **18** et venant au contact de la section de guidage **32** du verseur. Par ailleurs la coque tubulaire extérieure **42** présente sur sa face intérieure deux faces de guidage **48, 50** axialement de part et d'autre du bourrelet **46.** Ces parois, ici cylindriques, sont en contact chacune avec l'un des joncs de guidage **34, 36** du verseur **18.** L'obturateur **12** est ainsi mobile en translation parallèlement à l'axe de référence **100** et guidé dans ce mouvement par les deux joncs **34, 36** et le bourrelet **46** glissant sur les faces de guidage correspondantes **48, 50, 32** entre une position extrême de distribution représentée sur la figure **1****,** dans laquelle le bourrelet **46** est en butée axiale contre le jonc supérieur **36** et une position extrême d'obturation représentée sur la figure **3****,** en passant par une position intermédiaire représentée sur la figure **2****.** Le bourrelet **46** et le jonc supérieur **36** sont conformés de façon à ce qu'il ne soit pas possible de séparer l'obturateur **12** du verseur **18** sans exercer une force considérable, bien supérieure à celle que pourrait exercer un consommateur dans des conditions normales d'utilisation. Les faces de guidage **48, 50, 32** sont toutes des surfaces de révolution autour de l'axe géométrique de référence **100,** de sorte que de la position d'obturation à la position de distribution, l'obturateur soit libre de tourner par rapport au verseur autour de l'axe de référence.

Le fond **44** de l'obturateur est pourvu d'une jupe d'étanchéité **52** faisant saillie vers le verseur **18.** Cette jupe d'étanchéité **52** présente une forme générale de révolution autour de l'axe de référence **100,** et de préférence cylindrique ou légèrement tronconique évasée vers le verseur, pour pénétrer dans l'orifice de passage **24** et obturer celui-ci lorsque l'obturateur passe de la position de distribution de la figure **1** à la position d'obturation de la figure **3****.** Le fond **44** de l'obturateur présente par ailleurs plusieurs trous de distribution **54** répartis à la périphérie de la jupe d'étanchéité, la partie du fond couvrant la jupe d'étanchéité étant pleine. Les trous de distribution **54** peuvent être cylindriques, ou de préférence de forme évasée vers l'extérieur, à l'opposé du verseur **18.**

Le fond **44** de l'obturateur présente également des nervures radiales **56** faisant saillie depuis le fond et disposées entre les trous de distribution **54.** Ces nervures **56** on une dimension axiale faible à proximité de l'axe géométrique de référence **100,** et augmentant lorsqu'on s'éloigne de l'axe géométrique de référence **100.** Le fond **44** présente par ailleurs, dans l'espace qui n'est pas occupé par les nervures **56** et en dehors des trous de distribution **54,** une surface plane tournée vers le verseur **18** et perpendiculaire aux nervures **56.**

Le dispositif de bouchage fonctionne de la manière suivante.

Dans la position de distribution de la figure **1****,** la boisson peut s'écouler librement depuis l'intérieur du récipient vers l'extérieur par l'orifice de passage **24** et les trous de distribution **54** en formant des jets multiples. Suivant l'effet souhaité, la plus petite section des trous de distribution **54** doit être adaptée à la section efficace du passage délimité entre l'obturateur **18** et la jupe d'étanchéité **52.** On entend ici par section efficace le produit de la plus petite distance entre la jupe d'étanchéité et l'obturateur en position de distribution par le périmètre correspondant mesuré à mi-distance entre la jupe d'étanchéité et l'obturateur. Dans une application où l'on ne souhaite pas que l'écoulement par les trous de distribution soit à grande vitesse, on fera en sorte que la somme des plus petites sections des trous de distribution soit supérieure à la section efficace du passage. Si au contraire on souhaite des jets puissants, on prévoira, pour des trous de distribution **54** de section donnée, une plus grande section efficace du passage entre obturateur et jupe d'étanchéité, donc une plus grande distance axiale entre la jupe d'étanchéité **52** et le verseur **18** en position de distribution. En choisissant des sections égales, ou proches à 10% ou 20% près, on obtient un équilibrage au passage entre l'obturateur et le verseur, la pression exercée sur le récipient conditionnant dans ce cas la vitesse d'éjection.

Pour obturer le dispositif de bouchage, le consommateur appuie sur l'obturateur **12,** qui se met à coulisser jusqu'à atteindre la position d'obturation de la figure **3****,** en passant par la position intermédiaire de la figure 2. Cette position intermédiaire est ici intéressante à évoquer, car elle permet d'expliquer le problème susceptible d'être rencontré par le consommateur et résolu par l'invention. En règle générale, le récipient est orienté avec son col vers le haut au moment de l'obturation, de sorte que la boisson ne s'écoule pas vers l'extérieur et devrait au contraire refluer vers le récipient. La paroi de raccordement **30** et la paroi intérieure de passage **28** sont d'ailleurs conformées en entonnoir pour favoriser ce retour vers le récipient. Du liquide peut toutefois rester prisonnier entre l'obturateur **12** et le verseur **18,** notamment si la tension interfaciale entre le liquide et les parois du dispositif de bouchage favorise une adhésion sur ces dernières. Cette faible quantité de liquide qui n'a pas reflué se retrouve prisonnière dès que le dispositif, lors de la phase d'obturation, atteint la position d'accostage de la figure **2****,** qui correspond au premier contact entre la jupe d'étanchéité **52** et le verseur **18** et à l'obstruction du passage de retour vers la bouteille, engendrant le volume de liquide prisonnier.

La position de la figure **2** n'est qu'une position transitoire et l'obturateur poursuit sa trajectoire jusqu'à ce que l'obturateur **12** vienne en butée contre le verseur **18** dans la position extrême de la figure **3****.** En l'occurrence, c'est le fond **44** de l'obturateur **12** qui vient en butée axiale contre le verseur **18,** sans qu'il y ait contact entre la coque tubulaire extérieure **42** de l'obturateur et la paroi transversale **22** de l'embase. On peut ainsi dimensionner librement l'espacement que l'on souhaite conserver en position d'obturation entre la coque tubulaire extérieure **42** et la paroi transversale **22** de l'embase. Plus précisément, dans ce mode de réalisation, le contact est réalisé entre les nervures **56** du fond et la paroi de raccordement **30** du verseur, dans la partie des nervures **56** ayant la plus grande dimension axiale et située radialement à l'extérieur.

Dans la position de la figure **3****,** les nervures **56** n'isolent pas complètement les uns des autres les trous de distribution **54.** Au contraire, un volume de rétention **60** annulaire reliant entre eux les trous de distribution **54** est préservé. Ce volume de rétention **60** est plus important que le volume de liquide que l'on peut raisonnablement s'attendre à trouver piégé entre le verseur **18** et l'obturateur **12** au moment de l'obturation, dans des conditions normales d'obturation, c'est-à-dire avec l'axe géométrique de référence vertical ou faisant un angle de moins de **45°** avec la verticale, le dispositif de bouchage étant au-dessus du col du récipient. Il n'y a donc pas d'effet de piston entre le verseur **18** et l'obturateur **12,** et donc pas de risque d'éjection intempestive de liquide par les trous de distribution **54.**

Les nervures **56** constituent des facettes sur lesquelles le liquide peut adhérer, de sorte que le faible volume de liquide emprisonné dans le volume de rétention ne risque pas de s'échapper par les trous de distribution **54.**

Il est à noter que pour limiter l'accélération initiale de l'obturateur **12** au début de la course d'obturation, c'est-à-dire au moment de quitter la position de la figure **1****,** on peut prévoir que cette position ne soit pas indexée axialement. En d'autres termes, on peut choisir de ne pas prévoir de gorge d'encliquetage élastique du bourrelet **46** ou du jonc supérieur **36** dans la position de distribution.

De même, pour limiter les chocs en fin de course d'obturation, on peut choisir de ne pas prévoir de gorge d'encliquetage élastique du bourrelet **46** ou du jonc inférieur **34** dans la position d'obturation de la figure **3****.** L'arrivée sans à-coup dans la position d'obturation permet de réduire encore les risques de décollement du liquide piégé sur les parois du volume de rétention **60,** et notamment sur les parois des nervures **56.**

Naturellement, diverses variantes sont envisageables. Certaines des nervures peuvent être omises ou leur forme modifiée si la rétention du liquide par adhérence sur les parois des nervures n'est pas essentielle dans une application donnée, par exemple si la tension interfaciale entre la boisson considérée et les parois des nervures n'est pas suffisante pour un effet notable.

Dans ce cas, la butée pourra être réalisée par un épaulement annulaire du fond, ou de préférence par des entretoises - c'est-à-dire des nervures de faible longueur radiale - réparties sur la circonférence du fond. On peut également envisager que la butée soit réalisée par une partie annulaire non saillante du fond faisant office de siège, sur lequel viennent en appui des nervures réalisées sur la paroi annulaire de raccordement du verseur. Quelle que soit la solution retenue, il faut tenir compte de la liberté de rotation de l'obturateur par rapport au verseur. Il faut également de manière préférentielle répartir le contact entre butée et siège de contrebutée sur la circonférence du dispositif, pour éviter un désaxage de l'obturateur par rapport au verseur. Il faut enfin de manière préférentielle limiter la quantité de matière utilisée. Pour répondre à l'ensemble de ces contraintes, et dans la mesure où une des surfaces de la butée, côté verseur ou côté obturateur, doit être en saillie vers l'autre pièce pour constituer le volume de rétention, on aura intérêt à prévoir que la partie en saillie soit constituée par des éléments individuels répartis sur la circonférence du dispositif, et venant en appui sur l'autre pièce contre un siège annulaire obtenu sans ajout de matière.

L'embase et l'obturateur sont de préférence tous deux en matière plastique obtenus par moulage par injection.

## Revendications

1. Dispositif de bouchage à solidariser à un col de récipient destiné à un liquide, le dispositif de bouchage comportant :
- un verseur tubulaire (18) définissant un axe de référence (100) du dispositif et délimitant un orifice de passage (24) ; et
- un obturateur (12) mobile en translation par rapport au verseur (18) parallèlement à l'axe de référence (100) entre une position d'obturation et une position de distribution, l'obturateur (12) présentant
- une coque tubulaire extérieure (42) enveloppant le verseur tubulaire (18) et coulissant sur le verseur tubulaire (18); et
- un fond (44) s'étendant perpendiculairement à l'axe de référence (100), le fond étant pourvu d'une jupe d'étanchéité (52) et de plusieurs trous de distribution (54), la jupe d'étanchéité (52) coopérant avec le verseur tubulaire (18) en position d'obturation pour obturer l'orifice de passage (24), et libérant l'orifice de passage (24) pour former plusieurs voies de passage depuis le récipient vers l'extérieur par l'orifice de passage (24) et les trous de distribution (54) lorsque l'obturateur (12) passe de la position d'obturation à la position de distribution ;
- le fond (44) de l'obturateur venant en appui contre le verseur tubulaire (18) en position d'obturation en préservant un volume annulaire de rétention (60) entre le fond (44) de l'obturateur et le verseur tubulaire (18), le volume de rétention (60) communiquant avec l'extérieur par les trous de distribution (54),
**caractérisé en ce que** le fond (44) présente des nervures radiales (56) disposées en alternance entre les trous de distribution (54) et constituant des facettes de rétention par adhérence du liquide emprisonné dans le volume de rétention, le fond (44) présentant dans l'espace qui n'est pas occupé par les nervures (56) et en dehors des trous de distribution (54), une surface plane tournée vers le verseur (18) et perpendiculaire aux nervures (56).

2. Dispositif de bouchage selon la revendication 1, **caractérisé en ce que** le verseur tubulaire (18) comporte une paroi tubulaire extérieure de guidage (26) sur laquelle coulisse l'obturateur (12) entre les positions d'obturation et de distribution, une paroi tubulaire intérieure de passage (28) délimitant l'orifice de passage (24) et dans laquelle pénètre la jupe d'étanchéité (52) pour obturer l'orifice de passage (24) par contact annulaire avec la paroi intérieure de passage (28), et une paroi annulaire de raccordement (30) entre la paroi tubulaire extérieure de guidage et la paroi tubulaire intérieure de passage, les nervures (56) constituant une butée venant appui axial contre la paroi annulaire de raccordement (30).

3. Dispositif de bouchage selon la revendication 2, **caractérisé en ce que** les nervures (56) ont une dimension axiale faible à proximité de l'axe géométrique de référence (100), et augmentant lorsqu'on s'éloigne de l'axe géométrique de référence (100).

4. Dispositif de bouchage selon l'une quelconque des revendications précédentes, **caractérisé en ce que** la coque tubulaire extérieure (26) de l'obturateur présente au moins un relief annulaire de guidage (46) faisant saillie radialement vers le verseur tubulaire (18) et en contact glissant avec une surface cylindrique de guidage (32) du verseur tubulaire (18) entre les positions d'obturation et de distribution.

5. Dispositif de bouchage selon l'une quelconque des revendications précédentes, **caractérisé en ce que** le verseur tubulaire présente au moins un relief annulaire de guidage (34, 36) faisant saillie radialement vers la coque tubulaire extérieure (42) de l'obturateur et en contact glissant avec une surface cylindrique de guidage (48, 50) de la coque tubulaire extérieure de l'obturateur entre les positions d'obturation et de distribution.

6. Dispositif selon les revendications 4 et 5, **caractérisé en ce que** le verseur tubulaire (18) présente deux reliefs annulaires de guidage (48, 50) situés axialement de part et d'autre du relief annulaire de guidage (46) de la coque tubulaire extérieure de l'obturateur.

7. Dispositif de bouchage selon l'une quelconque des revendications précédentes, **caractérisé en ce que** le dispositif ne comporte pas de moyen d'encliquetage en position d'obturation.

8. Dispositif de bouchage selon l'une quelconque des revendications précédentes, **caractérisé en ce que** le dispositif ne comporte pas de moyen d'encliquetage en position de distribution.

9. Dispositif de bouchage selon l'une quelconque des revendications précédentes, **caractérisé en ce que** l'obturateur (12) est libre de tourner par rapport au verseur (18) autour de l'axe de référence en position d'obturation et en position de distribution.

10. Dispositif de bouchage selon l'une quelconque des revendications précédentes, **caractérisé en ce que** le verseur tubulaire (18) fait partie intégrante d'une embase (10) présentant des reliefs de fixation (16) au col de récipient.

11. Dispositif de bouchage selon l'une quelconque des revendications précédentes, **caractérisé en ce que** la coque tubulaire extérieure (42) comporte une butée de fin de course de distribution (46) coopérant avec le verseur tubulaire (18) pour empêcher l'obturateur (12) de se séparer du verseur tubulaire (18).

## Patentansprüche

1. Stopfenvorrichtung zur Verbindung mit einem Hals eines für eine Flüssigkeit vorgesehenen Behälters, wobei die Stopfenvorrichtung aufweist:
- einen rohrförmigen Gießer (18), der eine Referenzachse (100) der Vorrichtung definiert und eine Durchgangsöffnung (24) begrenzt, und
- einen im Verhältnis zum Gießer (18) parallel zur Referenzachse (100) zwischen einer Verschlussstellung und einer Ausgabestellung verschiebend bewegbaren Verschluss (12), wobei der Verschluss (12) aufweist
- einen den rohrförmigen Gießer (18) umhüllenden und auf dem rohrförmigen Gießer (18) gleitenden äußeren rohrförmigen Rumpf (42), und
- einen sich lotrecht zur Referenzachse (100) erstreckenden Boden (44), wobei der Boden mit einer Dichtungsschürze (52) und mehreren Ausgabelöchern (54) ausgestattet ist, wobei die Dichtungsschürze (52) mit dem rohrförmigen Gießer (18) in Verschlussstellung zusammenarbeitet, um die Durchgangsöffnung (24) zu verschließen, und die Durchgangsöffnung (24) freigibt, um mehrere Durchgangswege aus dem Behälter nach außen durch die Durchgangsöffnung (24) und die Ausgabelöcher (54) zu bilden, wenn der Verschluss (12) aus der Verschlussstellung in die Ausgabestellung wechselt,
- wobei sich der Boden (44) des Verschlusses auf dem rohrförmigen Gießer (18) in Verschlussstellung bei Bewahrung eines ringförmigen Rückhaltevolumens (60) zwischen dem Boden (44) des Verschlusses und dem rohrförmigen Gießer (18) abstützt, wobei das Rückhaltevolumen (60) mit der Außenwelt durch die Ausgabelöcher (54) kommuniziert,
**dadurch gekennzeichnet, dass** der Boden (44) radiale Rippen (56) aufweist, die alternierend zwischen den Ausgabelöchern (54) angeordnet sind und Rückhaltefacetten durch Adhäsion der im Rückhaltevolumen eingeschlossenen Flüssigkeit darstellen, wobei der Boden (44) in dem Raum, der nicht durch die Rippen (56) belegt ist und außerhalb der Ausgabelöcher (54) eine in Richtung des Gießers (18) und lotrecht zu den Rippen (56) zeigende ebene Fläche aufweist.

2. Stopfenvorrichtung nach Anspruch 1, **dadurch gekennzeichnet, dass** der rohrförmige Gießer (18) eine rohrförmige äußere Führungswand (26) aufweist, auf der der Verschluss (12) zwischen der Verschluss- und Ausgabestellung gleitet, wobei eine rohrförmige innere Durchgangswand (28) die Durchgangsöffnung (24) begrenzt und in die die Dichtungsschürze (52) eindringt, um die Durchgangsöffnung (24) durch ringförmigen Kontakt mit der inneren Durchgangswand (28) zu verschließen, und eine ringförmige Anschlusswand (30) zwischen der rohrförmigen äußeren Führungswand und der rohrförmigen inneren Durchgangswand, wobei die Rippen (56) einen Anschlag axialer Abstützung gegen die ringförmige Anschlusswand (30) darstellen.

3. Stopfenvorrichtung nach Anspruch 2, **dadurch gekennzeichnet, dass** die Rippen (56) in der Nähe der geometrischen Referenzachse (100) eine geringe axiale Abmessung haben, die sich vergrößert, wenn man sich von der geometrischen Referenzachse (100) entfernt.

4. Stopfenvorrichtung nach einem der vorangehenden Ansprüche, **dadurch gekennzeichnet, dass** der äußere rohrförmige Rumpf (26) des Verschlusses mindestens ein ringförmiges Führungsrelief (46), das radial in Richtung des rohrförmigen Gießers (18) hervorsteht und im Gleitkontakt mit einer zylindrischen Führungsfläche (32) des rohrförmigen Gießers (18) zwischen der Verschluss- und Ausgabestellung aufweist.

5. Stopfenvorrichtung nach einem der vorangehenden Ansprüche, **dadurch gekennzeichnet, dass** der rohrförmige Gießer mindestens ein ringförmiges Führungsrelief (34, 36), das radial in Richtung des äußeren rohrförmigen Rumpfs (42) des Verschlusses hervorsteht und im Gleitkontakt mit einer zylindrischen Führungsfläche (48, 50) des äußeren rohrförmigen Rumpfs des Verschlusses zwischen der Verschluss- und Ausgabestellung aufweist.

6. Vorrichtung nach den Ansprüchen 4 und 5, **dadurch gekennzeichnet, dass** der rohrförmige Gießer (18) zwei ringförmige Führungsreliefs (48, 50) aufweist, die sich axial auf der einen und der anderen Seite des ringförmigen Führungsreliefs (46) des äußeren rohrförmigen Rumpfs des Verschlusses befinden.

7. Stopfenvorrichtung nach einem der vorangehenden Ansprüche, **dadurch gekennzeichnet, dass** die Vorrichtung keine Rastvorrichtung in Verschlussstellung aufweist.

8. Stopfenvorrichtung nach einem der vorangehenden Ansprüche, **dadurch gekennzeichnet, dass** die Vorrichtung keine Rastvorrichtung in Ausgabestellung aufweist.

9. Stopfenvorrichtung nach einem der vorangehenden Ansprüche, **dadurch gekennzeichnet, dass** der Verschluss (12) im Verhältnis zum Gießer (18) in Verschlussstellung und in Ausgabestellung um die Referenzachse frei drehbar ist.

10. Stopfenvorrichtung nach einem der vorangehenden Ansprüche, **dadurch gekennzeichnet, dass** der rohrförmige Gießer (18) fester Bestandteil einer Basis (10) ist, die Befestigungsreliefs (16) am Hals des Behälters aufweist.

11. Stopfenvorrichtung nach einem der vorangehenden Ansprüche, **dadurch gekennzeichnet, dass** der äußere rohrförmige Rumpf (42) einen Ausgabe-Endlagenanschlag (46) aufweist, der mit dem rohrförmigen Gießer (18) zusammenarbeitet, um zu verhindern, dass sich der Verschluss (12) vom rohrförmigen Gießer (18) trennt.

## Claims

1. A stopper device to be secured to a container neck intended for a liquid, the stopper device including:
- a tubular spout (18) defining a reference axis (100) of the device and delimiting a passage opening (24); and
- a plug (12) that can be translated relative to the spout (18) parallel to the reference axis (100) between a plugging position and a distribution position, the plug (12) having
- an outer tubular shell (42) enveloping the tubular spout (18) and sliding on the tubular spout (18); and
- a bottom (44) extending perpendicular to the reference axis (100), the bottom being provided with a sealing skirt (52), and several distribution holes (54), the sealing skirt (52) cooperating with the tubular spout (18) in the plugging position to plug the passage opening (24), and freeing the passage opening (24) to form several passageways from the container toward the outside through the passage opening (24) and the distribution holes (54) when the plug (12) goes from the plugging position to the distribution position,
- the bottom (44) of the plug bearing axially against the tubular spout (18) in the plugging position while preserving an annular retention volume (60) between the bottom (44) of the plug and the tubular spout (18), the retention volume (60) communicating with the outside by the distribution holes (54),
**characterized in that** the bottom (44) has radial ribs (56) positioned one between each two of the distribution holes (54) and forming retention facets by adherence of the liquid imprisoned in the retention volume, wherein the bottom (44) has a planar surface facing towards the spout (18) and perpendicular to the ribs (56) in a space not occupied by the ribs (56) and outside the distribution holes (54).

2. The stopper device according to claim 1, **characterized in that** the tubular spout (18) includes an outer tubular guide wall (26) on which the plug (12) slides between the plugging and distribution positions, an inner tubular passage wall (28) delimiting the passage orifice (24) and which the sealing skirt (52) penetrates to plug the passage orifice (24) by annular contact with the inner passage wall (28), and an annular connecting wall (30) extending radially from the tubular outer guide wall to the tubular inner passage wall, the ribs (56) forming a stop abutting axially against the annular connecting wall (30).

3. The stopper device according to claim 2, **characterized in that** the ribs (56) have an axial dimension that is small near the geometric reference axis (100) and increases moving radially away from the geometric reference axis (100).

4. The stopper device according to any one of the preceding claims, **characterized in that** the outer tubular shell (26) of the plug has at least one raised annular guide (46) protruding radially toward the tubular spout (18) and in sliding contact with a cylindrical guide surface (32) of the tubular spout (18) between the plugging and distribution positions.

5. The stopper device according to any one of the preceding claims, **characterized in that** the tubular spout has at least one annular guide shank (34, 36) protruding radially toward the outer tubular shell (42) of the plug and in sliding contact with a cylindrical guide surface (48, 50) of the outer tubular shell of the plug between the plugging and distribution positions.

6. The device according to claims 4 and 5, **characterized in that** the tubular spout (18) has two annular guide shanks (48, 50) situated axially on either side of the annular guide shank (46) of the outer tubular shell of the plug.

7. The stopper device according to any one of the preceding claims, **characterized in that** the device does not include means for snapping in the plugging position.

8. The stopper device according to any one of the preceding claims, **characterized in that** the device does not include means for snapping in the distribution position.

9. The stopper device according to any one of the preceding claims, **characterized in that** the plug (12) is free to rotate relative to the spout (18) about the reference axis both in the plugging position and the distribution position.

10. The stopper device according to any one of the preceding claims, **characterized in that** the tubular spout (18) is an integral part of a base (10) having raised portions (16) for fastening to the container neck.

11. The stopper device according to any one of the preceding claims, **characterized in that** the outer tubular shell (42) includes an end-of-travel distribution stop (46) cooperating with the tubular spout (18) to prevent the plug (12) from separating from the tubular spout (18).
